# FASCICULE DE BREVET EUROPEEN

(11) **EP 2 721 601 B1**
(45) Date de publication et mention de la délivrance du brevet: **13.01.2016**
(21) Numéro de dépôt: 12802892.5
(22) Date de dépôt: 19.06.2012
(51) Int. Cl.: G10H 3/18, H04R 9/08, G10H 3/12, G10H 1/32

(54) **MICROPHONE POLYPHONIQUE PASSIF A DOUBLE BOBINAGE POUR INSTRUMENT DE MUSIQUE A CORDES**
PASSIVES POLYPHONISCHES DOPPELSPULIGES MIKROFON FÜR SAITEN-MUSIKINSTRUMENT
PASSIVE POLYPHONIC DOUBLE-COIL MICROPHONE FOR A STRING MUSICAL INSTRUMENT

(30) Priorité: 20.06.2011 FR 1155404
(43) Date de publication de la demande: 23.04.2014
(73) Titulaire: De la Tour Saint Ygest, Emile Vincent, 92110 Clichy (FR); Chaze, Pierre, 92250 la Garenne Colombes (FR)
(72) Inventeur: De la Tour Saint Ygest, Emile Vincent, 92110 Clichy (FR); Chaze, Pierre, 92250 la Garenne Colombes (FR)
(74) Mandataire: Novagraaf Technologies
(86) Numéro de dépôt international: PCT/FR2012/000248
(87) Numéro de publication internationale: WO 2012/175824

(56) Documents cités:
- DE-U1- 9 011 068
- FR-A1- 2 750 526
- US-A- 3 715 446
- US-A- 5 290 968
- US-A- 5 684 263
- US-A1- 2007 056 435

## Description

La présente invention concerne le domaine de l'amplification d'un instrument à cordes.

Les microphones pour instrument à cordes, ci-après « micro(s) », sont bien connus, ils sont classiquement intégrés au corps de l'instrument de musique et il existe de nombreux documents de l'état de la technique sur ce sujet.

A la différence des micros piézoélectriques dont le signal de sortie dépend de la tension mécanique de la corde, les micros magnétiques classiques comprennent des bobines (solénoïdes) dont le signal de sortie dépend du déplacement de la corde. Un solénoïde produit un champ magnétique dans son voisinage quand il est parcouru par un courant. Selon ce principe, mais à l'inverse, un microphone génère un courant de sortie en réponse à la perturbation du champ magnétique de ses bobines. La perturbation du champ magnétique est en fait due à la vibration de la corde (ou des cordes) jouée(s) par le musicien. Lorsqu'une corde métallique vibre à proximité du micro, la variation du champ magnétique crée un courant induit, de même fréquence que la corde en vibration, qu'il suffit alors d'amplifier.

Il en existe de deux types de micros : à simple ou à double bobinage.

Un micro magnétique à simple bobinage est composé d'un aimant, d'une bobine traversée par le champ magnétique de l'aimant et d'un diaphragme mobile. Les variations du diaphragme mobile modifient le champ magnétique induit par l'aimant qui génère une force contre-électromotrice dans les bobines. Dans le cas d'un instrument de musique à cordes, le diaphragme mobile est constitué par les cordes.

Un micro magnétique à double bobinage fonctionne sur le même principe que le micro à simple bobinage mais avec deux bobines reliées électriquement entre elles. Un exemple de ces microphones dits *humbuckers* est illustré en figure 1. Dans ces micros, deux bobines sont fusionnées c'est-à-dire montées en série (au niveau électrique) et avec une polarité magnétique inversée, afin d'annuler les perturbations électromagnétiques extérieures. Ces micros se caractérisent par un son riche en graves et médiums et par un niveau de sortie généralement plus élevé que sur des micros à simple bobinage.

Toutefois, en particulier dans le cadre d'un instrument joué avec un effet de distorsion, les notes jouées acquièrent alors un son diffus (le grain ou « crunch ») qui les rend moins claquantes. Plus on augmente la distorsion et plus le son naturel de l'instrument (notamment une guitare électrique) est substitué au profit du crunch et du « sustain » (capacité qu'a l'instrument de conserver, maintenir le son d'une note, sans que celle-ci soit rejouée) qui augmentent. Cet effet, obtenu par saturation d'un amplificateur classique où à l'aide d'un module (ou pédale) d'effet ad hoc, procède par écrêtage, comprime l'attaque de la note jouée tout en augmentant ses harmoniques. En pratique, le signal issu d'une seule corde est parfaitement distinct. Au-delà, pour un accord à deux cordes, le signal est encore audible mais pour des accords à trois cordes ou plus, le signal de sortie est alors un bruit inutilisable.

Ainsi les micros classiques à simple ou double bobinage ne sont pas applicables aux sonorités polyphoniques dans lesquelles les sons de chaque corde doivent être aussi séparés que possible.

Dans cet esprit, la Demanderesse a déposé la demande de brevet FR9607937. La présente invention a pour but d'améliorer la solution proposée dans la demande FR9607937 en proposant une solution analogique audible permettant une polyphonie pour tout type d'instrument à cordes, y compris en distorsion.

Avec cet objectif en vue, selon un premier de ses objets, l'invention concerne un microphone polyphonique passif à double bobinage pour instrument de musique à cordes comprenant :
- un support,
- un ensemble de paires de bobines chaque paire de bobines comprenant une première bobine et une deuxième bobine, chaque bobine comprenant un noyau magnétique et un bobinage autour dudit noyau, une face supérieure et une face inférieure,
- dans lequel pour chaque paire de bobines, les deux bobines sont montées électriquement en série et en liaison magnétique l'une avec l'autre.

Selon l'invention, le micro est essentiellement caractérisé en ce qu'il comprend en outre
- un ensemble d'au moins un aimant dipolaire interne, dont un pôle est en liaison magnétique avec le noyau d'une bobine d'une paire de bobines et l'autre pôle est en liaison magnétique avec le noyau de l'autre bobine de ladite paire,
- un ensemble de blindages magnétiques, solidaires du support,
- chaque bobine étant entourée d'un blindage magnétique respectif,
   et
- pour chaque paire de bobines, l'une des bobines est équipée d'un fil électrique pour être reliée à une masse, et l'autre bobine est équipée d'un autre fil électrique pour le transport d'un signal de sortie vers un amplificateur.

De préférence, la distance séparant deux bobines d'une même paire est identique pour chaque paire de bobines.

De préférence, chaque blindage présente une même polarité magnétique que celle de la bobine qu'il contient.

De préférence, les paires de bobines sont disposées de sorte que l'ensemble des premières bobines sont alignées selon une première droite, et l'ensemble des deuxièmes bobines sont alignées selon une deuxième droite.

On peut prévoir que l'ensemble d'au moins un aimant dipolaire interne comprend :
- un aimant dipolaire interne respectif par paire de bobines,
- un aimant dipolaire interne pour l'ensemble des paires de bobines, ou
- un aimant dipolaire interne respectif par couple de paires adjacentes de bobines.

De préférence, l'ensemble des paires de bobines présente une face supérieure, destinée à être positionnée en regard des cordes, et une face inférieure ; ledit ensemble d'au moins un aimant dipolaire interne étant positionné du côté de la face inférieure.

On peut prévoir en outre un ensemble d'au moins un shunt magnétique, disposé entre l'ensemble d'au moins un aimant dipolaire interne et les noyaux d'au moins une paire de bobines, pour atténuer l'intensité du champ magnétique dudit aimant dipolaire interne au niveau desdits noyaux. Alternativement, on peut ne pas mettre en oeuvre de shunt magnétique, pourvu que la puissance de l'aimant interne, par exemple alnico, soit appropriée.

On peut prévoir en outre un ensemble d'au moins un aimant dipolaire externe, en liaison magnétique avec au moins un noyau et présentant une polarité magnétique inverse dudit noyau.

On peut prévoir que ledit ensemble d'au moins un aimant dipolaire externe est solidaire d'au moins un blindage magnétique par l'intermédiaire d'un isolant électrique et magnétique.

Dans un mode de réalisation, le micro comprend un premier aimant dipolaire externe commun à l'ensemble des premières bobines, et un deuxième aimant dipolaire externe commun à l'ensemble des deuxièmes bobines.

Dans un mode de réalisation, chaque blindage magnétique présente un premier évidement au niveau de la face supérieure, pour faciliter l'établissement de lignes de champ entre le noyau de la première bobine et le noyau de la deuxième bobine d'une paire de bobines donnée.

On peut prévoir que chaque blindage magnétique présente un deuxième évidement au niveau de la face supérieure, pour faciliter l'établissement de lignes de champ entre le noyau de la bobine contenu dans le blindage et l'aimant dipolaire externe en liaison magnétique avec ledit noyau.

On peut prévoir que chaque blindage magnétique présente un évidement au niveau de la face inférieure, de sorte à permettre la pénétration d'une extrémité de l'aimant dipolaire interne à l'intérieur du volume qu'aurait ledit blindage sans ledit évidement.

On peut prévoir que l'ensemble des noyaux des premières bobines présente une même polarité magnétique entre eux, et l'ensemble des noyaux des deuxièmes bobines présente une même polarité magnétique entre eux, inversée par rapport à la polarité magnétique de l'ensemble des noyaux des premières bobines.

Selon un autre de ses objets, l'invention concerne un instrument de musique à cordes équipé d'un micro selon l'invention.

Enfin, l'invention concerne également un système pour l'amplification d'un instrument de musique à cordes, le système comprenant un instrument de musique à cordes équipé d'un micro selon l'invention, et un dispositif d'amplificateur électrique connectable électriquement à la sortie dudit microphone.

D'autres caractéristiques et avantages de la présente invention apparaîtront plus clairement à la lecture de la description suivante donnée à titre d'exemple illustratif et non limitatif et faite en référence aux figures annexées dans lesquelles :
- la figure 1 illustre un mode de réalisation d'un microphone *humbuckers* selon l'art antérieur,
- la figure 2 illustre une vue partielle de trois-quarts d'un mode de réalisation du micro selon l'invention,
- la figure 3 illustre une coupe transversale au niveau des noyaux d'une paire de bobine d'un mode de réalisation du micro selon l'invention,
- la figure 4 illustre en vue de dessus un mode de réalisation du micro selon l'invention, et
- la figure 5 illustre une coupe transversale d'un blindage selon l'invention.

Pour plus de concision, il est fait référence ici à un instrument de musique de type guitare électrique à six cordes. Bien entendu, le microphone peut être adapté à des guitares acoustiques, des guitares basses, ou d'autres instruments à corde. Quel que soit le nombre de cordes de l'instrument, il suffit d'adapter le nombre de paires de bobines au nombre de cordes.

Le microphone 10 polyphonique passif à double bobinage pour instrument de musique à cordes comprend un support.

Le support 11 est sensiblement plan, c'est-à-dire qu'il peut présenter une légère courbure, typiquement la courbure de l'instrument et par exemple celle du manche de guitare, de sorte à pouvoir être intégré plus facilement dans l'instrument.

De préférence, le support 11 présente un évidement central 12, dans le plan du support 11, pour faciliter la mise en place de l'aimant interne (voir ci-après).

### Paires de bobines

Le micro 10 comprend un ensemble de paires de bobines 20, 21, 22, 23, 24, 25 etc. dont le nombre de paires est égal au nombre de cordes. Chaque paire de bobines est destinée à être positionnée en regard d'une corde 13 respective, de sorte que chaque paire de bobine fait face à une corde respective. Les noyaux magnétiques d'une même paire de bobines sont positionnés pour capter les vibrations d'une seule et même corde.

Chaque paire de bobines comprend une première bobine 20A, 21A, 22A, 23A, 24A, 25A... et deuxième bobine 20B, 21B, 22B, 23B, 24B, 25B... De préférence, la distance séparant deux bobines d'une même paire est de préférence identique pour chaque paire de bobines en particulier lorsque les noyaux magnétiques des bobines sont les mêmes, ce qui est le cas exposé ici.

De préférence, les paires de bobines sont disposées de sorte que les premières bobines 20A, 21A, 22A, 23A, 24A, 25A... sont alignées selon une première droite, et les deuxièmes bobines 20B, 21B, 22B, 23B, 24B, 25B... sont alignées selon une deuxième droite. De préférence, la première droite et la deuxième droite sont parallèles. De préférence au moins l'une des première et deuxième droite est perpendiculaire aux cordes, ce qui permet de limiter l'influence de la vibration d'une corde sur une paire de bobines autre que celle lui faisant face.

Chaque bobine, voir figure 3, comprend un noyau magnétique 30 -par exemple en fer doux et cylindrique- et un bobinage 31 - par exemple en cuivre- autour dudit noyau. La forme d'une bobine est globalement cylindrique, de sorte qu'elle présente une face supérieure SUP et une face inférieure INF. L'ensemble des paires de bobines présente donc une face supérieure, destinée à être positionnée en regard des cordes. En termes de magnétisme, on assimile ici une bobine et son noyau.

De préférence, deux bobines d'une même paire sont identiques entre elles. On peut prévoir que tous les noyaux sont identiques entre eux ou toutes les bobines sont identiques entre elles.

Pour chaque paire de bobines, les deux bobines sont montées électriquement en série et sont en liaison magnétique l'une avec l'autre. Par « en liaison magnétique », on entend qu'il existe des lignes de champ LC magnétiques entre elles (figure 2). Toutefois, une paire de bobines n'est pas en liaison électrique avec une autre paire de bobines, grâce aux blindages décrits ultérieurement. Les lignes de champ LC qui s'établissent entre les deux noyaux d'une même paire sont essentiellement parallèles aux cordes, ce qui permet la polyphonie puisque la vibration d'une corde n'influence pas d'autre paire de bobine que celle lui faisant face.

De préférence, l'ensemble des noyaux des premières bobines présente une même polarité magnétique entre eux, et l'ensemble des noyaux des deuxièmes bobines présente une même polarité magnétique entre eux, inversée par rapport à la polarité magnétique de l'ensemble des noyaux des premières bobines. Par exemple toutes les faces supérieures des premières bobines présentent un pôle nord N et toutes les faces supérieures des deuxièmes bobines présentent un pôle Sud S (ou inversement), voir figure 4, ce qui permet de ne pas établir de lignes magnétiques entre deux faces adjacentes de deux noyaux adjacents.

Pour le transport du signal électrique généré par la vibration d'une corde, on prévoit que pour chaque paire de bobines, l'une des bobines est équipée d'un fil électrique destiné à être relié à une masse ; et l'autre bobine est équipée d'un autre fil électrique pour le transport du signal de sortie vers un amplificateur.

On peut donc prévoir que chaque paire de bobines soit reliée à un amplificateur respectif.

### Aimant dipolaire interne

On prévoit également un ensemble d'au moins un aimant dipolaire interne 40, par exemple en alnico, dont un pôle est en liaison magnétique avec le noyau d'une bobine d'une paire de bobines et l'autre pôle est en liaison magnétique avec le noyau de l'autre bobine de ladite paire.

De préférence, la longueur de l'aimant dipolaire interne est sensiblement égale à la distance entre deux noyaux d'une paire de bobines.

De préférence, on ne prévoit pas d'aimant dipolaire interne commun à l'ensemble des paires de bobines (non représenté). En effet, cette solution augmente la diaphonie car l'aimant commun permet d'établir des lignes de champ entre paires de bobines.

De préférence, on prévoit un aimant dipolaire interne 40 respectif par paire de bobines (figure 4), de sorte que pour une paire de bobines donnée : le noyau de la première bobine est en liaison magnétique avec un pôle d'un aimant dipolaire interne dédié, et le noyau de la deuxième bobine est en liaison magnétique avec l'autre pôle dudit aimant dipolaire interne.

On peut également prévoir une solution intermédiaire consistant à coupler les cordes par fréquence, par exemple pour une guitare à six cordes : les deux cordes basses ensemble, les deux cordes medium ensemble et les deux cordes aigues ensemble. A cet effet, on peut prévoir un aimant dipolaire interne respectif par couple de paires adjacentes de bobines.

On peut également prévoir une solution intermédiaire en vue d'une sortie stéréophonique par couplage électrique des cordes une sur deux, par exemple pour une guitare les cordes 1 3 5 et 2 4 6.

De préférence, l'ensemble d'au moins un aimant dipolaire interne 40 est positionné du côté de la face inférieure INF des bobines (figure 3).

Pour permettre une polyphonie y compris en distorsion, on prévoit un ensemble de blindages magnétiques, de préférence identiques entre eux, et par exemple en fer doux. Avantageusement, chaque blindage magnétique est isolé électriquement de ses voisins, par exemple par un vernis déposé sur la périphérie de chaque blindage.

### Blindage magnétique

Chaque bobine est entourée d'un blindage magnétique 50 individuel respectif, de forme de préférence globalement tubulaire, par exemple en fer doux.

Chaque blindage individuel est distant du noyau qu'il entoure, c'est-à-dire qu'il n'y a pas de contact entre le noyau d'une bobine donnée et son blindage individuel. Un blindage se comporte comme une spire fermée mettant en court-circuit les variations d'induction provenant d'une bobine voisine. Ainsi, le noyau d'une bobine n'est en liaison magnétique ni avec son blindage respectif ni un autre blindage.

De préférence, aucun blindage n'est au contact d'un aimant interne 40.

Grâce aux blindages magnétiques 50A, 51A, 52A, 53A, 54A, 55A... 50B, 51B, 52B, 53B, 54B, 55B..., une paire de bobines n'est pas en liaison magnétique avec une autre paire de bobines, en particulier adjacente, ce qui signifie que la vibration d'une corde est détectée par la paire de bobines lui faisant face mais n'influence pas ou quasiment pas une paire de bobines adjacente, ce qui permet la polyphonie du micro. Le blindage 50 permet donc l'utilisation de l'instrument en distorsion puisqu'il évite l'influence d'une corde sur l'autre.

Les blindages magnétiques sont solidaires du support, de préférence du côté de la face inférieure des bobines, et présentent un axe d'élongation XX respectif sensiblement perpendiculaire au support. De préférence, les axes d'élongation sont parallèles entre eux. Ainsi, les noyaux des bobines contenues dans les blindages présentent un axe d'élongation également sensiblement perpendiculaire au support, c'est-à-dire destiné à être sensiblement perpendiculaire aux cordes. Les paires de bobines sont avantageusement parallèles entre elles.

De préférence, le micro 10 présente structurellement (pas magnétiquement) un plan de symétrie parallèle à l'axe d'élongation XX et situé à mi distance des paires de bobines (voir figure 4).

Deux blindages adjacents sont éventuellement au contact l'un de l'autre mais isolés électriquement.

De préférence, chaque blindage 50A, 51A, 52A, 53A, 54A, 55A... 50B, 51B, 52B, 53B, 54B, 55B... présente une même polarité magnétique N / S que celle de la bobine qu'il contient. Avantageusement, chaque blindage 50A, 51A, 52A, 53A, 54A, 55A... 50B, 51B, 52B, 53B, 54B, 55B... présente un potentiel vecteur sensiblement égal à celui ce la bobine qu'il contient, ce qui permet d'éviter de générer des lignes de champ entre le blindages et bobines.

Au niveau structurel, on peut prévoir que chaque blindage magnétique 50 présente un premier évidement 50_E1 au niveau de la face supérieure SUP. Par exemple chaque premier évidement présente un axe d'élongation propre, de préférence parallèle à l'axe d'élongation du blindage, c'est-à-dire parallèle à l'axe d'élongation de la bobine. De préférence tous les premiers évidements sont identiques. Par exemple un premier évidement présente globalement une forme de disque.

De préférence, pour une paire de bobines donnée, le premier évidement 50_E1 de l'une des bobines fait face au premier évidement de l'autre des bobines, de sorte que pour chaque paire de bobines les axes d'élongations des premiers évidements des deux bobines et la corde sont situés dans un même plan, ce qui permet de faciliter l'établissement de lignes de champ entre le noyau de la première bobine et le noyau de la deuxième bobine, c'est-à-dire d'augmenter la densité de lignes de champ parallèles à la corde entre ces deux noyaux.

On peut également prévoir que chaque blindage magnétique présente un deuxième évidement 50_E2 au niveau de la face supérieure, faisant face au premier évidement.

Par exemple chaque deuxième évidement présente un axe d'élongation propre, de préférence parallèle à l'axe d'élongation du blindage, c'est-à-dire parallèle à l'axe d'élongation de la bobine. De préférence tous les deuxièmes évidements sont identiques. Par exemple un deuxième évidement présente globalement une forme de disque.

Le deuxième évidement 50_E2 fait face à un aimant dipolaire externe 60 par exemple céramique ou alnico (décrit ci-après et portant la référence 60A et 60B en référence aux premières et deuxièmes bobines respectivement), ce qui permet de faciliter l'établissement de lignes de champ, c'est-à-dire d'augmenter la densité de lignes de champ entre le noyau de la bobine contenu dans le blindage et l'aimant dipolaire externe en liaison magnétique avec ledit noyau.

On peut également prévoir que chaque blindage magnétique présente un (troisième) évidement 50_E3, au niveau de la face inférieure. Par exemple chaque troisième évidement présente un axe d'élongation propre, de préférence parallèle à l'axe d'élongation du blindage, c'est-à-dire parallèle à l'axe d'élongation de la bobine et éventuellement confondu avec l'acxe d'élongation du premier évidement. De préférence tous les troisièmes évidements sont identiques. Par exemple un troisième évidement présente globalement une forme de disque.

De préférence, pour une paire de bobines donnée, l'évidement 50A_E3 au niveau de la face inférieure de l'une des bobines fait face à l'évidement 50B_E3 au niveau de la face inférieure de l'autre des bobines (figure 2), ce qui permet la pénétration d'une extrémité de l'aimant dipolaire interne 40 à l'intérieur du volume qu'aurait ledit blindage sans ledit évidement 50_E3.

Cet évidement 50_E3 au niveau de la face inférieure permet de protéger l'aimant interne et de limiter la hauteur globale du micro.

### Aimant dipolaire externe

On peut prévoir un ensemble d'au moins un aimant dipolaire externe 60A, 60B..., en liaison magnétique avec au moins un noyau et présentant une polarité magnétique inverse dudit noyau. Chaque aimant dipolaire externe présente un axe de polarité magnétique. Ainsi chaque noyau présente une polarité N/S selon un axe de polarité magnétique et chaque aimant dipolaire externe 60A, 60B, ..., présente une polarité inversée S/N selon un axe de polarité magnétique de préférence sensiblement parallèle.

De préférence, on prévoit un premier aimant dipolaire externe 60A commun à l'ensemble des premières bobines (ou de leur noyau), et un deuxième aimant dipolaire externe 60B commun à l'ensemble des deuxièmes bobines (ou de leur noyau), voir figure 4.

Par exemple les premier 60A et deuxième 60B aimants dipolaires externes sont des aimants parallélépipédiques identiques, par exemple alnico ou en ferrite, dont la longueur est au moins égale à la distance séparant les noyaux extrêmes d'un ensemble de premières bobines, ce qui permet d'obtenir une liaison magnétique pour l'ensemble des premières/deuxième bobines. La hauteur et la largeur des aimants parallélépipédiques dépendent de la nature des aimants (de l'intensité du champ magnétique) et de l'effet sonore recherché.

On peut aussi prévoir un aimant dipolaire externe par noyau (non représentés).

De préférence, chaque axe de polarité magnétique est parallèle à l'axe de polarité de la bobine avec laquelle il est en liaison magnétique.

De préférence, la polarité magnétique de chaque aimant dipolaire externe est inversée par rapport à la polarité de la bobine avec laquelle il est en liaison magnétique.

De préférence, chaque aimant dipolaire externe est disposé plus près de la face supérieure SUP que de la face inférieure INF, ce qui facilite l'établissement de lignes de champ du côté des cordes 13 de l'instrument.

La présence de tels aimants dipolaires externes permet de notamment renforcer les fréquences médium et grave de l'instrument et de conserver des harmoniques.

### Adaptation de la puissance des aimants

En fonction du type d'aimant mis en oeuvre, au regard de l'aimant dipolaire interne 40, on peut prévoir un ensemble d'au moins un shunt 41 (un shunt 41 par aimant dipolaire interne 40), disposé entre l'ensemble d'au moins un aimant dipolaire interne et les noyaux d'au moins une paire de bobines, pour atténuer l'intensité du champ magnétique dudit aimant dipolaire interne 40 au niveau desdits noyaux. Typiquement avec un aimant interne en samarium cobalt, un shunt peut être mis en oeuvre. Avec un aimant alnico de dimensions appropriées, le shunt peut être optionnel.

De manière similaire, au regard de l'aimant dipolaire externe, on peut prévoir un ensemble d'au moins un isolant magnétique et électrique 42A, 42B... disposé entre ledit ensemble d'au moins un aimant dipolaire externe 60 et un ensemble de blindages de première/deuxième bobines respectivement. De préférence, on prévoit un isolant magnétique et électrique respectif 42A, 42B par aimant dipolaire externe 60A, 60B. cet isolant magnétique et électrique permet de réduire l'intensité du champ magnétique de l'aimant dipolaire externe 60A, 60B au niveau des première bobine 20A, 21A, 22A, 23A, 24A, 25A et deuxième bobine 20B, 21B, 22B, 23B, 24B, 25B respectivement en éloignant l'aimant dipolaire externe 60A, 60B desdites bobines.

Un isolant magnétique et électrique 42A, 42B peut être commun à un ensemble de bobines/blindages, comme illustré figure 4.

Par exemple un aimant dipolaire externe est commun à un ensemble de premières / deuxième bobines et solidaire dudit ensemble par l'intermédiaire d'un isolant magnétique lui-même solidaire de l'ensemble des blindages magnétiques desdites premières / deuxièmes bobines.

L'isolant magnétique 42A, 42B est par exemple en bakélite. L'épaisseur de celui-ci est choisie en fonction de l'effet sonore recherché, et des dimensions et de la nature de l'aimant externe.

## Revendications

1. Microphone (10) polyphonique passif à double bobinage pour instrument de musique à cordes (13) comprenant :
- un support (11),
- un ensemble de paires de bobines, chaque paire de bobines comprenant une première bobine (20A, 21A, 22A, 23A, 24A, 25A) et une deuxième bobine (20B, 21B, 22B, 23B, 24B, 25B), chaque bobine comprenant un noyau magnétique (30) et un bobinage (31) autour dudit noyau, une face supérieure (SUP) et une face inférieure (INF),
- dans lequel pour chaque paire de bobines, les deux bobines sont montées électriquement en série et en liaison magnétique (LC) l'une avec l'autre,
**caractérisé en ce qu'**il comprend en outre
- un ensemble d'au moins un aimant dipolaire interne (40), dont un pôle est en liaison magnétique avec le noyau d'une bobine d'une paire de bobines et l'autre pôle est en liaison magnétique avec le noyau de l'autre bobine de ladite paire,
- un ensemble de blindages magnétiques, solidaires du support (11),
- chaque bobine étant entourée d'un blindage magnétique individuel respectif (50A, 51A, 52A, 53A, 54A, 55A, 50B, 51B, 52B, 53B, 54B, 55B),
dans lequel
- Pour chaque paire de bobines, l'une des bobines est équipée d'un fil électrique pour être reliée à une masse, et l'autre bobine est équipée d'un autre fil électrique pour le transport d'un signal de sortie vers un amplificateur, et
- les noyaux magnétiques d'une même paire de bobines sont positionnés pour capter les vibrations d'une seule et même corde.

2. Microphone 10 selon la revendication 1, dans lequel chaque blindage (50A, 51A, 52A, 53A, 54A, 55A ; 50B, 51B, 52B, 53B, 54B, 55B) présente une même polarité magnétique que celle de la bobine (20A, 21A, 22A, 23A, 24A, 25A ; 20B, 21B, 22B, 23B, 24B, 25B) qu'il contient.

3. Microphone 10 selon l'une quelconque des revendications précédentes, dans lequel les paires de bobines sont disposées de sorte que l'ensemble des premières bobines (20A, 21A, 22A, 23A, 24A, 25A) sont alignées selon une première droite, et l'ensemble des deuxièmes bobines (20B, 21B, 22B, 23B, 24B, 25B) sont alignées selon une deuxième droite.

4. Microphone 10 selon l'une quelconque des revendications précédentes, dans lequel l'ensemble d'au moins un aimant dipolaire interne (40) comprend
- un aimant dipolaire interne individuel respectif par paire de bobines.

5. Microphone 10 selon l'une quelconque des revendications précédentes, dans lequel l'ensemble des paires de bobines présente une face supérieure, destinée à être positionnée en regard des cordes, et une face inférieure ; ledit ensemble d'au moins un aimant dipolaire interne (40) étant positionné du côté de la face inférieure.

6. Microphone 10 selon l'une quelconque des revendications précédentes, comprenant en outre un ensemble d'au moins un shunt magnétique (41), disposé entre l'ensemble d'au moins un aimant dipolaire interne (40) et les noyaux (30) d'au moins une paire de bobines, pour atténuer l'intensité du champ magnétique dudit aimant dipolaire interne au niveau desdits noyaux.

7. Microphone 10 selon l'une quelconque des revendications précédentes, comprenant en outre un ensemble d'au moins un aimant dipolaire externe (60A, 60B), en liaison magnétique avec au moins un noyau (30) et présentant une polarité magnétique inverse dudit noyau.

8. Microphone 10 selon la revendication 7, dans lequel ledit ensemble d'au moins un aimant dipolaire externe (60A, 60B) est solidaire d'au moins un blindage magnétique par l'intermédiaire d'un isolant électrique et magnétique (42A, 42B).

9. Microphone 10 selon l'une quelconque des revendications 7 ou 8, comprenant un premier aimant dipolaire externe (60A) commun à l'ensemble des premières bobines, et un deuxième aimant dipolaire externe (60B) commun à l'ensemble des deuxièmes bobines.

10. Microphone 10 selon l'une quelconque des revendications précédentes, dans lequel chaque blindage magnétique présente un premier évidement (50_E1) au niveau de la face supérieure, pour augmenter la densité de lignes de champ entre le noyau de la première bobine et le noyau de la deuxième bobine d'une paire de bobines donné.

11. Microphone 10 selon l'une quelconque des revendications 7 à 10, dans lequel chaque blindage magnétique présente un deuxième évidement (50_E2) au niveau de la face supérieure, pour augmenter la densité de lignes de champ entre le noyau de la bobine contenu dans le blindage et l'aimant dipolaire externe (60) en liaison magnétique avec ledit noyau.

12. Microphone 10 selon l'une quelconque des revendications précédentes, dans lequel chaque blindage magnétique présente un évidement (50_E3) au niveau de la face inférieure, de sorte à permettre la pénétration d'une extrémité de l'aimant dipolaire interne (40) à l'intérieur du volume qu'aurait ledit blindage sans ledit évidement.

13. Microphone 10 selon l'une quelconque des revendications précédentes, dans lequel l'ensemble des noyaux des premières bobines présente une même polarité magnétique entre eux, et l'ensemble des noyaux des deuxièmes bobines présente une même polarité magnétique entre eux, inversée par rapport à la polarité magnétique de l'ensemble des noyaux des premières bobines.

14. Instrument de musique à cordes équipé d'un micro 10 selon l'une quelconque des revendications précédentes.

15. Système pour l'amplification d'un instrument de musique à cordes, le système comprenant un instrument de musique à cordes équipé d'un micro 10 selon l'une quelconque des revendications 1 à 13, et un dispositif d'amplificateur électrique connectable électriquement à la sortie dudit microphone.

## Patentansprüche

1. Passives polyphonisches doppelspuliges Mikrofon (10) für ein Saitenmusikinstrument (13), umfassend:
- einen Träger (11),
- eine Gesamtheit von Spulenpaaren, wobei jedes Spulenpaar eine erste Spule (20A, 21A, 22A, 23A, 24A, 25A) und eine zweite Spule (20B, 21B, 22B, 23B, 24B, 25B) umfasst, wobei jede Spule einen Magnetkern (30) und eine Wicklung (31) um den Kern, eine obere Seite (SUP) und eine untere Seite (INF) umfasst,
- wobei bei jedem Spulenpaar die beiden Spulen elektrisch in Reihe und in magnetischer Verbindung (LC) miteinander montiert sind,
**dadurch gekennzeichnet, dass** es ferner Folgendes umfasst:
- eine Gesamtheit aus mindestens einem inneren Dipolmagneten (40), wobei der eine Pol mit dem Kern einer Spule eines Spulenpaars in magnetischer Verbindung ist, und der andere Pol mit dem Kern der anderen Spule des Paars in magnetischer Verbindung ist,
- eine Gesamtheit von magnetischen Abschirmungen, die mit dem Träger (11) verbunden sind,
- wobei jede Spule von einer jeweiligen individuellen magnetischen Abschirmung (50A, 51A, 52A, 53A, 54A, 55A, 50B, 51B, 52B, 53B, 54B, 55B) umgeben ist,
wobei
- bei jedem Spulenpaar eine der Spulen mit einem elektrischen Draht versehen ist, um mit einer Masse verbunden zu werden, und die andere Spule mit einem weiteren elektrischen Draht versehen ist, um ein Ausgangssignal zu einem Verstärker zu befördern, und
- die Magnetkerne eines selben Spulenpaars derart positioniert sind, dass sie die Schwingungen einer einzigen Saite erfassen.

2. Mikrofon 10 nach Anspruch 1, bei dem jede Abschirmung (50A, 51A, 52A, 53A, 54A, 55; 50B, 51B, 52B, 53B, 54B, 55B) eine gleiche magnetische Polarität wie jene der Spule (20A, 21A, 22A, 23A, 24A, 25A, 20B, 21B, 22B, 23B, 24B, 25B), die sie enthält, aufweist.

3. Mikrofon 10 nach einem der vorhergehenden Ansprüche, bei dem die Spulenpaare derart angeordnet sind, dass die Gesamtheit der ersten Spulen (20A, 21A, 22A, 23A, 24A, 25A) entlang einer ersten Geraden ausgerichtet sind, und die Gesamtheit der zweiten Spulen (20B, 21B, 22B, 23B, 24B, 25B) entlang einer zweiten Geraden ausgerichtet sind.

4. Mikrofon 10 nach einem der vorhergehenden Ansprüche, bei dem die Gesamtheit mindestens eines inneren Dipolmagneten (40) Folgendes umfasst:
- einen jeweiligen individuellen inneren Dipolmagneten pro Spulenpaar.

5. Mikrofon 10 nach einem der vorhergehenden Ansprüche, bei dem die Gesamtheit der Spulenpaare eine obere Seite, die dazu bestimmt ist, gegenüber den Saiten angeordnet zu sein, und eine untere Seite aufweist; wobei die Gesamtheit mindestens eines inneren Dipolmagneten (40) auf der Seite der unteren Seite angeordnet ist.

6. Mikrofon 10 nach einem der vorhergehenden Ansprüche, ferner umfassend eine Gesamtheit von mindestens einem magnetischen Shunt (41), der zwischen der Gesamtheit mindestens eines inneren Dipolmagneten (40) und den Kernen (30) mindestens eines Spulenpaars angeordnet ist, um die Stärke des Magnetfeldes des inneren Dipolmagneten im Bereich der Kerne zu dämpfen.

7. Mikrofon 10 nach einem der vorhergehenden Ansprüche, ferner umfassend eine Gesamtheit von mindestens einem äußeren Dipolmagneten (60A, 60B) in magnetischer Verbindung mit mindestens einem Kern (30) mit einer umgekehrten magnetischen Polarität zum Kern.

8. Mikrofon 10 nach Anspruch 7, bei dem die Gesamtheit von mindestens einem äußeren Dipolmagneten (60A, 60B) mit mindestens einer magnetischen Abschirmung mit Hilfe eines elektrischen oder magnetischen Isolators (42A, 42B) verbunden ist.

9. Mikrofon 10 nach einem der Ansprüche 7 oder 8, umfassend einen ersten äußeren zweipoligen Magneten (60A), der der Gesamtheit der ersten Spulen gemeinsam ist, und einen zweiten äußeren Dipolmagneten (60B), der der Gesamtheit der zweiten Spulen gemeinsam ist.

10. Mikrofon 10 nach einem der vorhergehenden Ansprüche, bei dem jede magnetische Abschirmung eine erste Ausnehmung (50_E1) im Bereich der oberen Seite aufweist, um die Feldliniendichte zwischen dem Kern der ersten Spule und dem Kern der zweiten Spule eines gegebenen Spulenpaars zu erhöhen.

11. Mikrofon 10 nach einem der Ansprüche 7 bis 10, bei dem jede magnetische Abschirmung eine zweite Ausnehmung (50_E2) im Bereich der oberen Seite aufweist, um die Feldliniendichte zwischen dem Kern der in der Abschirmung enthaltenen Spule und dem äußeren zweipoligen Magneten (60) in magnetischer Verbindung mit dem Kern zu erhöhen.

12. Mikrofon 10 nach einem der vorhergehenden Ansprüche, bei dem jede magnetische Abschirmung eine Ausnehmung (50_E3) im Bereich der unteren Seite aufweist, um das Eindringen eines Endes des inneren Dipolmagneten (40) in das Innere des Volumens, das die Abschirmung ohne die Ausnehmung hätte, zu ermöglichen.

13. Mikrofon 10 nach einem der vorhergehenden Ansprüche, bei dem die Gesamtheit der Kerne der ersten Spulen eine gleiche magnetische Polarität untereinander aufweist, und die Gesamtheit der Kerne der zweiten Spulen eine gleiche magnetische Polarität untereinander aufweist, die in Bezug zur magnetischen Polarität der Gesamtheit der Kerne der ersten Spulen umgekehrt ist.

14. Saitenmusikinstrument, das mit einem Mikro 10 nach einem der vorhergehenden Ansprüche ausgestattet ist.

15. System zur Verstärkung eines Saitenmusikinstruments, wobei das System ein Saitenmusikinstrument, das mit einem Mikro 10 nach einem der Ansprüche 1 bis 13 ausgestattet ist, und eine elektrische Verstärkungsvorrichtung umfasst, die elektrisch an den Ausgang des Mikrofons angeschlossen werden kann.

## Claims

1. Passive polyphonic double-coil microphone (10) for a string musical instrument (13) comprising:
- a support (11),
- a set of pairs of coils, each pair of coils comprising a first coil (20A, 21A, 22A, 23A, 24A, 25A) and a second coil (20B, 21B, 22B, 23B, 24B, 25B), each coil comprising a magnetic core (30) and a winding (31) around said core, a top face (SUP) and a bottom face (INF),
- in which, for each pair of coils, the two coils are mounted electrically in series and magnetically linked (LC) to one another,
**characterized in that** it further comprises
- a set of at least one internal dipolar magnet (40), of which one pole is magnetically linked with the core of a coil of a pair of coils and the other pole is magnetically linked with the core of the other coil of said pair,
- a set of magnetic shieldings, secured to the support (11),
- each coil being surrounded by a respective individual magnetic shielding (50A, 51A, 52A, 53A, 54A, 55A, 50B, 51B, 52B, 53B, 54B, 55B),
in which
- for each pair of coils, one of the coils is equipped with an electrical wire to be linked to a ground, and the other coil is equipped with another electrical wire to convey an output signal to an amplifier, and
- the magnetic cores of a same pair of coils are positioned to pick up the vibrations of one and the same string.

2. Microphone 10 according to Claim 1, in which each shielding (50A, 51A, 52A, 53A, 54A, 55A; 50B, 51B, 52B, 53B, 54B, 55B) exhibits a same magnetic polarity as that of the coil (20A, 21A, 22A, 23A, 24A, 25A; 20B, 21B, 22B, 23B, 24B, 25B) that it contains.

3. Microphone 10 according to any one of the preceding claims, in which the pairs of coils are arranged such that the set of first coils (20A, 21A, 22A, 23A, 24A, 25A) is aligned along a first straight line, and the set of second coils (20B, 21B, 22B, 23B, 24B, 25B) is aligned along a second straight line.

4. Microphone 10 according to any one of the preceding claims, in which the set of at least one internal dipolar magnet (40) comprises
- a respective individual internal dipolar magnet for each pair of coils.

5. Microphone 10 according to any one of the preceding claims, in which the set of pairs of coils has a top face, intended to be positioned facing the strings, and a bottom face; said set of at least one internal dipolar magnet (40) being positioned on the side of the bottom face.

6. Microphone 10 according to any one of the preceding claims, further comprising a set of at least one magnetic shunt (41), arranged between the set of at least one internal bipolar magnet (40) and the cores (30) of at least one pair of coils, to attenuate the intensity of the magnetic field of said internal dipolar magnet in said cores.

7. Microphone 10 according to any one of the preceding claims, further comprising a set of at least one external dipolar magnet (60A, 60B), magnetically linked with at least one core (30) and exhibiting a reverse magnetic polarity to said core.

8. Microphone 10 according to Claim 7, in which said set of at least one external dipolar magnet (60A, 60B) is secured to at least one magnetic shielding via an electrical and magnetic insulator (42A, 42B).

9. Microphone 10 according to any one of Claims 7 or 8, comprising a first external dipolar magnet (60A) common to the set of first coils, and a second external dipolar magnet (60B) common to the set of second coils.

10. Microphone 10 according to any one of the preceding claims, in which each magnetic shielding has a first recess (50_E1) on the top face, to increase the density of field lines between the core of the first coil and the core of the second coil of a given pair of coils.

11. Microphone 10 according to any one of Claims 7 to 10, in which each magnetic shielding has a second recess (50_E2) on the top face, to increase the density of field lines between the core of the coil contained in the shielding and the external dipolar magnet (60) magnetically linked with said core.

12. Microphone 10 according to any one of the preceding claims, in which each magnetic shielding has a recess (50_E3) on the bottom face, so as to allow the penetration of an end of the internal dipolar magnet (40) into the volume that said shielding would have without said recess.

13. Microphone 10 according to any one of the preceding claims, in which the set of cores of the first coils exhibits a mutually same magnetic polarity, and the set of cores of the second coils exhibits a mutually same magnetic polarity, reversed relative to the magnetic polarity of the set of cores of the first coils.

14. String musical instrument equipped with a microphone 10 according to any one of the preceding claims.

15. System for amplifying a string musical instrument, the system comprising a string musical instrument equipped with a microphone 10 according to any one of Claims 1 to 13, and an electrical amplifier device that can be connected electrically to the output of said microphone.
